# FASCICULE DE BREVET EUROPEEN

(11) **EP 1 166 189 B1**
(45) Date de publication et mention de la délivrance du brevet: **04.01.2006**
(21) Numéro de dépôt: 00910919.0
(22) Date de dépôt: 10.03.2000
(51) Int. Cl.: G04B 37/16

(54) **MONTRE A ELEMENTS INTERCHANGEABLES**
UHR MIT AUSWECHSELBAREN ELEMENTEN
WATCH WITH INTERCHANGEABLE ELEMENTS

(30) Priorité: 19.03.1999 FR 9903422
(43) Date de publication de la demande: 02.01.2002
(73) Titulaire: POIRAY FRANCE S.A., 75002 Paris (FR)
(72) Inventeur: CHOAY, Nathalie, F-75007 Paris (FR)
(74) Mandataire: Loyer, Bertrand
(86) Numéro de dépôt international: PCT/FR2000/000589
(87) Numéro de publication internationale: WO 2000/057250

(56) Documents cités:
- CH-A- 685 464
- DE-U- 8 610 139
- GB-A- 2 309 881
- US-A- 5 647 518

## Description

La présente invention concerne une montre à éléments interchangeables.

De telles montres sont connues de longue date, elles sont généralement composées de trois éléments : un boîtier comportant le mécanisme de la montre, les aiguilles et le cadran, une lunette pouvant être appelée capot d'assemblage, et un bracelet. Une telle montre est par exemple décrite dans le FR 2 722 309.

Ces montres présentent l'intérêt de pouvoir être transformées par l'utilisateur en changeant certains des éléments qui les composent pour qu'elles présentent un nouvel aspect, par exemple en vue de les accorder à une tenue vestimentaire. On peut ainsi selon son désir, changer la couleur ou la matière du bracelet, et/ou changer l'aspect du cadran et des aiguilles et/ou changer la décoration de la lunette. Ce type de montre a du succès dans le domaine de la bijouterie de luxe où elles sont proposées avec une lunette richement décorée (avec or, pierres précieuses, ...), les changements d'éléments pouvant être effectués permettant de disposer de plusieurs montres d'esthétiques différentes sans devoir renouveler la partie la plus chère de la montre qu'est la lunette.

La présente invention tend à proposer une montre à éléments interchangeables telle que celle décrite dans le brevet antérieur précité dont l'aspect esthétique et les modifications qu'elle permet sont améliorés.

A cet effet, l'invention concerne une montre à éléments interchangeables comportant un boîtier, renfermant le mécanisme, les aiguilles et le cadran, un bracelet et une lunette conformée de manière à permettre la mise en place et l'encliquetage du boîtier, telle que lesdits boîtier, lunette et bracelet sont rendus solidaires par la mise en place du boîtier dans la lunette, caractérisée en ce qu'elle comporte au moins une pièce intermédiaire en forme de crochet destinée à être montée de manière amovible d'une part sur une extrémité dudit bracelet en enfilant l'une de ses extrémités dans une ouverture dudit bracelet et d'autre part sur la lunette en enfilant des ergots qu'elle porte dans des logements de ladite lunette, ladite pièce intermédiaire étant solidarisée à la lunette lors de la mise en place du boîtier.

La montre selon l'invention est encore remarquable en ce que :
- la pièce intermédiaire est globalement en forme de U et porte les ergots près de l'extrémité de l'une des branches du U,
- la pièce intermédiaire est monobloc,
- la pièce intermédiaire est en deux parties,
- les branches du U de la pièce intermédiaire en deux parties sont constituées par deux parties mobiles en rotation l'une par rapport à l'autre autour d'un axe,
- la première partie est échancrée sur ses deux côtés longitudinaux de manière à être moins large à son extrémité raccordée à l'axe de rotation tandis que la seconde partie porte des extensions destinées à se positionner dans les échancrures de la première partie lorsque la pièce intermédiaire est fermée,
- la pièce intermédiaire en deux parties comporte des moyens dé fermeture,
- les moyens de fermeture de la pièce intermédiaire en deux parties sont constitués d'une part par des éléments montés coulissants dans des logements cylindriques de l'extrémité de la première partie et repoussés vers l'extérieur, de chaque côté de ladite extrémité, par des moyens élastiques, et, d'autre part par des rainures formées dans les extensions de la seconde partie,
- les extrémités du bracelet de montre présentent une encoche fermée par une barrette.

L'invention sera mieux comprise grâce à la description qui va suivre donnée à titre d'exemple non limitatif en référence aux dessins annexés dans lesquels :
- la figure 1 est une vue en perspective d'un boîtier de montre,
- la figure 2 est une vue de dessus d'une lunette,
- la figure 3 est une vue de côté de la lunette de la figure 2,
- la figure 4 est une vue en perspective de la lunette équipée de deux pièces intermédiaires, l'une monobloc et l'autre en deux parties,
- la figure 5 est une vue en perspective d'une pièce intermédiaire monobloc,
- la figure 6 est une vue en perspective d'un pièce intermédiaire en deux parties en position ouverte,
- la figure 7 est une vue schématique de dessus d'une extrémité de bracelet,
- la figure 8 est une vue de côté d'une montre selon l'invention équipée de deux pièces intermédiaires monoblocs et d'un bracelet à deux brins,
- la figure 9 est une vue de côté d'une montre selon l'invention équipée d'une pièce intermédiaire monobloc et d'une pièce intermédiaire en deux parties et d'un bracelet à un seul brin.

La figure 1 montre une forme de réalisation d'un boîtier de montre 1 destiné à être mis en oeuvre dans une montre selon l'invention. Comme déjà connu du document antérieur FR 2 722 309, ce boîtier 1 comporte un logement 11 pour le mouvement de montre, un verre 10 protégeant un cadran et des aiguilles non représentés au dessin, un remontoir 12 et des moyens 13 destinés à assurer le maintien du boîtier 1 dans la lunette 2 par encliquetage. Dans l'exemple de réalisation représenté au dessin, ces moyens d'encliquetage 13 sont constitués par des pions cylindriques 13 disposés dans des ouvertures du boîtier 1 et repoussés en permanence vers l'extérieur dudit boîtier par des moyens élastiques non représentés au dessin.

La lunette 2 comporte deux parois latérales 20 et deux parois transversales 21 entre lesquelles doit être positionné le boîtier 1. Les faces internes desdites parois 20, 21 sont conformées afin de constituer un logement 201 pour le boîtier dont les parois présentent des formes concaves adaptées aux formes dudit boîtier 1. Des rainures 22 constituées dans les parois longitudinales 20 sont destinées à permettre le montage par encliquetage du boîtier 1 dans la lunette 2 en recevant les moyens d'encliquetage 13 dudit boîtier 1.

La lunette 2 présente également des échancrures 24 constituées dans les parois transversales 21 et des logements 23.

Dans les montres à éléments interchangeables connues, lesdites échancrures 24 servent à positionner le bracelet 4 et les logements 23 servent à la mise en place de moyens d'accrochage portés par le bracelet. Ces logements 23 sont conformés de manière telle qu'après avoir disposé les moyens d'accrochage du bracelet dans ces logements, ceux-ci sont repoussés en dehors du logement 201 destiné à la mise en place du boîtier 1 lors de la mise en place dudit boîtier 1 et bloqués dans lesdits logements 23 pour solidariser le bracelet 4 à la lunette 2 en interdisant l'extraction desdits moyens d'accrochage du bracelet.

Dans les réalisations antérieures, les moyens d'accrochage du bracelet étaient composés de tiges ou barrettes introduites dans un pli formé à l'extrémité du bracelet.

De manière à améliorer l'esthétique de la montre à éléments interchangeables connue, l'invention propose de lui ajouter des pièces intermédiaires ou attaches 3, 30 pouvant, comme la lunette, être richement décorées. Ces pièces intermédiaires sont en forme de crochet et sont destinées à être montées de manière amovible tant sur une extrémité du bracelet que sur la lunette à laquelle elles sont solidarisées par la mise en place du boîtier. Des moyens d'accrochage destinés à être positionnés dans les logements 23 de la lunette et constitués par des ergots 31 sont disposés de part et d'autre desdites pièces intermédiaires 3, 30.

Deux types de pièces intermédiaires sont prévus, une pièce intermédiaire 3 monobloc et une pièce intermédiaire 30 en deux parties.

Comme visible à la figure 5, la pièce intermédiaire monobloc 3 est globalement en forme de U et porte les ergots 31 près de l'extrémité de l'une des branches du U.

La pièce intermédiaire 30 en deux parties représentée à la figure 6 a la même forme que la pièce intermédiaire monobloc 3 lorsqu'elle est en position fermée, mais les branches du U sont constituées par deux parties 32, 33 mobiles en rotation l'une par rapport à l'autre autour d'un axe 34.

Afin de permettre la mise en place de moyens de fermeture de la pièce intermédiaire 30 en deux parties 32, 33, la première partie 32 est échancrée sur ses deux côtés longitudinaux de manière à être moins large à son extrémité 36 raccordée à l'axe de rotation 34 tandis que la seconde partie 33 porte des extensions 35 destinées à se positionner dans les échancrures de la première partie 32 lorsque la pièce intermédiaire 30 est fermée. Les moyens de fermeture de la pièce intermédiaire 30 en deux parties sont constitués d'une part par des éléments, tels que des billes ou cylindres non représentés au dessin, montés coulissants dans les logements cylindriques 37 de l'extrémité 36 de la première partie 32 et repoussés vers l'extérieur, de chaque côté de ladite extrémité 36, par des moyens élastiques non représentés au dessin, et, d'autre part par des rainures 38 formées dans les extensions 35 de la seconde partie 33.

Une extrémité du bracelet de montre 4 est schématisée à la figure 7. Cette extrémité présente une encoche 41 fermée par une barrette 40. La barrette 40 peut être constituée par la matière formant le bracelet lorsque celle-ci est assez solide, ou par une tige métallique introduite dans un pli non représenté au dessin formé à l'extrémité dudit bracelet 4. L'ouverture 42 formée entre l'encoche 41 et la barrette 40 est de dimension telle qu'elle puisse loger la portion des pièces intermédiaires 3, 30 constituant le fond du U de celles-ci.

Le bracelet 4 peut être constitué de deux brins 43 portant chacun une extrémité échancrée et un moyen de fermeture tel qu'une boucle 44 à ardillon et des perçages 45 assurant l'accrochage desdits deux brins 43, ou être à un seul brin 4 dont les deux extrémités sont échancrées pour présenter des ouvertures 42.

L'utilisateur possède au moins un boîtier 1, une lunette 2, deux pièces intermédiaires 3 et/ou 30 et un bracelet 4.

Si le bracelet 4 est constitué de deux brins 43, il peut, au choix, utiliser des pièces intermédiaires monobloc 3 ou des pièces intermédiaires en deux parties 30 tandis que si le bracelet est à seul brin, il devra utiliser au moins une pièce intermédiaire en deux parties 30.

Si l'utilisateur utilise des pièces intermédiaires monoblocs comme représenté à la figure 8, il monte tout d'abord une pièce intermédiaire sur chaque brin 43 du bracelet 4 en enfilant l'une de ses extrémités, de préférence l'extrémité de la branche ne portant pas les ergots 31 de ladite pièce, dans l'ouverture 42 et en faisant coulisser le brin 43 du bracelet 4 jusqu'à ce que la barrette 40 soit disposée dans le fond du U de la pièce intermédiaire 3.

Il glisse ensuite les pièces intermédiaires 3 dans les échancrures 24 de la lunette 2 et enfile les ergots 31 desdites pièces intermédiaires dans les logements 23 de ladite lunette 2.

Enfin, il termine le montage de sa montre en introduisant le boîtier 1 dans le logement 201 de la lunette 2 à partir de la face inférieure de celle-ci jusqu'à ce que les moyens d'encliquetage 13 soient dans les rainures 22.

Ce faisant, les ergots 31 des pièces intermédiaires sont bloqués dans les logements 23 et ne peuvent pas en sortir tant que le boîtier 1 n'est pas retiré. Cette disposition permet de solidariser le bracelet 4 à la lunette 1 de manière sûre puisque lorsque la montre est portée par l'utilisateur, le boîtier est enfermé entre la lunette et le poignet de l'utilisateur ce qui évite tout risque de perte dudit boîtier et donc de démontage intempestif de la montre.

Lorsque l'utilisateur utilise une pièce intermédiaire 30 en deux parties comme représenté à la figure 9, que ce soit avec un bracelet à un seul ou à deux brins, il peut réaliser le montage de la même manière que ci-dessus en fermant ladite pièce intermédiaire grâce aux moyens de fermeture 37, 38, puis ouvrir la pièce intermédiaire en tirant sur la partie 33 afin de l'amener dans la position de la figure 4 ou de la figure 9 de manière à retirer ou positionner le bracelet lors de l'enfilage de la montre. La pièce intermédiaire 30 en deux parties sert ainsi de moyen de fermeture du bracelet.

Il est également possible de positionner la (ou les) pièce intermédiaire(s) 30 en deux parties dans la lunette et de les bloquer en position par l'encliquetage du boîtier sans avoir mis le bracelet, celui-ci étant ensuite accroché en ouvrant ladite (lesdites) pièce(s) intermédiaire(s) 30.

Pour le démontage de la montre en vue du changement de l'un ou l'autre des éléments interchangeables, il suffit, après avoir enlevé la montre du poignet, d'appuyer sur le verre 10 du boîtier 1 à partir de la face externe de la paroi supérieure de la lunette 2 pour retirer ledit boîtier 1 de la lunette 2 et permettre le retrait des ergots 31 hors des rainures 23 et le retrait des pièces intermédiaires hors des ouvertures 42 du bracelet.

Comme visible au dessin, les parois latérales 20 de la lunette 2 sont prolongées au-delà des parois transversales 21 de manière à améliorer l'esthétique de la montre.

Comme on aura pu le comprendre, la montre à éléments interchangeables selon la présente invention, dont chaque composant est monté de manière amovible et aisément démontable sur les composants voisins permet à l'utilisateur une plus grande variétés de réalisations que les montres connues.

## Revendications

1. - Montre à éléments interchangeables comportant un boîtier (1), renfermant le mécanisme, les aiguilles et le cadran, un bracelet (4) et une lunette (2) conformée de manière à permettre la mise en place et l'encliquetage du boîtier (1), telle que lesdits boîtier (1), lunette (2) et bracelet (4) sont rendus solidaires par la mise en place du boîtier (1) dans la lunette (2), **caractérisée en ce qu'**elle comporte au moins une pièce intermédiaire (3, 30) en forme de crochet destinée à être montée de manière amovible d'une part sur une extrémité dudit bracelet (4) en enfilant l'une de ses extrémités dans une ouverture (42) dudit bracelet et d'autre part sur la lunette (2) en enfilant des ergots (31) qu'elle porte dans des logements (23) de ladite lunette, ladite pièce intermédiaire (3, 30) étant solidarisée à la lunette (2) lors de la mise en place du boîtier (1).

2. - Montre selon la revendication 1, **caractérisée en ce que** la pièce intermédiaire (3, 30) est globalement en forme de U et porte les ergots (31) près de l'extrémité de l'une des branches du U.

3. - Montre selon la revendication 1 ou selon la revendication 2, **caractérisée en ce que** la pièce intermédiaire (3) est monobloc.

4. - Montre selon la revendication 1 ou selon la revendication 2, **caractérisée en ce que** la pièce intermédiaire (30) est en deux parties.

5. - Montre selon la revendication 4, **caractérisée en ce que** les branches du U de la pièce intermédiaire (30) en deux parties sont constituées par deux parties (32, 33) mobiles en rotation l'une par rapport à l'autre autour d'un axe (34).

6. - Montre selon la revendication 5, **caractérisée en ce que** la première partie (32) est échancrée sur ses deux côtés longitudinaux de manière à être moins large à son extrémité (36) raccordée à l'axe de rotation (34) tandis que la seconde partie (33) porte des extensions (35) destinées à se positionner dans les échancrures de la première partie (32) lorsque la pièce intermédiaire (30) est fermée.

7. - Montre selon l'une quelconque des revendications 4 à 6, **caractérisée en ce que** la pièce intermédiaire (30) en deux parties comporte des moyens de fermeture.

8. - Montre selon la revendication 7, **caractérisée en ce que** les moyens de fermeture de la pièce intermédiaire (30) en deux parties sont constitués d'une part par des éléments montés coulissants dans des logements cylindriques (37) de l'extrémité (36) de la première partie (32) et repoussés vers l'extérieur, de chaque côté de ladite extrémité (36), par des moyens élastiques, et, d'autre part par des rainures (38) formées dans les extensions (35) de la seconde partie (33).

9. - Montre selon l'une quelconque des revendications précédentes, **caractérisée en ce que** les extrémités du bracelet de montre (4) présentent une encoche (41) fermée par une barrette (40).

## Patentansprüche

1. Uhr mit auswechselbaren Elementen, mit einem Gehäuse (1), das den Mechanismus, die Zeiger und das Zifferblatt enthält, einem Armband (4) und einer Fassung (2), die so ausgebildet ist, daß sie das Einsetzen und Einrasten des Gehäuses (1) gestattet, so daß das Gehäuse (1), die Fassung (2) und das Armband (4) durch Einsetzen des Gehäuses (1) in die Fassung (2) fest miteinander verbunden werden, **dadurch gekennzeichnet, daß** die Uhr mindestens ein Zwischenstück (3, 30) in Form eines Hakens aufweist, das einerseits an einem Ende des Armbandes (4), indem eines seiner Enden in eine Öffnung (42) des Armbandes eingesteckt wird, und andererseits an der Fassung (2), indem Vorsprünge (31), die es trägt, in Ausnehmungen (23) der Fassung eingeführt werden, lösbar angebracht werden soll, wobei das Zwischenstück (3, 30) beim Einsetzen des Gehäuses (1) fest mit der Fassung (2) verbunden ist.

2. Uhr nach Anspruch 1, **dadurch gekennzeichnet, daß** das Zwischenstück (3, 30) im ganzen U-förmig ist und die Vorsprünge (31) nahe dem Ende eines der Schenkel des U trägt.

3. Uhr nach Anspruch 1 oder nach Anspruch 2, **dadurch gekennzeichnet, daß** das Zwischenstück (3) einstückig ausgebildet ist.

4. Uhr nach Anspruch 1 oder nach Anspruch 2, **dadurch gekennzeichnet, daß** das Zwischenstück (30) zweiteilig ausgebildet ist.

5. Uhr nach Anspruch 4, **dadurch gekennzeichnet, daß** die Schenkel des U des zweiteiligen Zwischenstücks (30) durch zwei Abschnitte (32, 33) gebildet sind, die relativ zueinander um eine Achse (34) verdrehbar sind.

6. Uhr nach Anspruch 5, **dadurch gekennzeichnet, daß** der erste Abschnitt (32) an seinen beiden Längsseiten Einbuchtungen derart aufweist, daß er an seinem Ende (36), das mit der Drehachse (34) verbunden ist, weniger breit ist, während der zweite Abschnitt (33) Verlängerungen (35) umfaßt, die dazu bestimmt sind, in den Einbuchtungen des ersten Abschnitts (32) zu liegen, wenn das Zwischenstück (30) geschlossen ist.

7. Uhr nach einem der Ansprüche 4 bis 6, **dadurch gekennzeichnet, daß** das zweiteilige Zwischenstück (30) Verschlußmittel aufweist.

8. Uhr nach Anspruch 7, **dadurch gekennzeichnet, daß** die Verschlußmittel des zweiteiligen Zwischenstücks (30) einerseits durch verschieblich in zylindrischen Ausnehmungen (37) des Endes (36) des ersten Abschnittes (32) montierte Elemente gebildet sind und zu beiden Seiten des Endes (36) durch elastische Mittel nach außen gedrückt werden, und andererseits durch Nuten (38) gebildet sind, die in den Verlängerungen (35) des zweiten Abschnitts (33) ausgebildet sind.

9. Uhr nach einem der vorhergehenden Ansprüche, **dadurch gekennzeichnet, daß** die Enden des Uhrenarmbandes (4) eine Aussparung (41) aufweisen, die durch einen Stift (40) verschlossen ist.

## Claims

1. A watch having interchangeable elements, comprising a case (1) enclosing the mechanism, the hands and the dial, a bracelet (4) and a bezel (2) shaped so as to permit the case (1) to be put into place and locked into position, such that said case (1), bezel (2) and bracelet (4) are rendered integral by positioning the case (1) in the bezel (2), **characterised in that** it comprises at least one hook-shaped intermediate piece (3, 30) intended to be mounted removably on one hand on one end of said bracelet (4) by slipping one of its ends into an opening (42) in said bracelet and on the other hand on the bezel (2) by slipping pins (31) which it bears into receptacles (23) of said bezel, said intermediate piece (3, 30) being joined to the bezel (2) when the case (1) is put in place.

2. A watch according to Claim 1, **characterised in that** the intermediate piece (3, 30) is U-shaped overall and bears the pins (31) close to the end of one of the branches of the U.

3. A watch according to Claim 1 or according to Claim 2, **characterised in that** the intermediate piece (3) is monobloc.

4. A watch according to Claim 1 or according to Claim 2, **characterised in that** the intermediate piece (30) is made of two parts.

5. A watch according to Claim 4, **characterised in that** the branches of the U of the two-part intermediate piece (30) are formed by two parts (32, 33) which are mobile in rotation relative to another about an axis (34).

6. A watch according to Claim 5, **characterised in that** the first part (32) is cut away on its two longitudinal sides so as to be less wide at its end (36) connected to the axis of rotation (34), whereas the second part (33) bears extensions (35) intended to be positioned in the cutouts of the first part (32) when the intermediate piece (30) is closed.

7. A watch according to any one of Claims 4 to 6, **characterised in that** the two-piece intermediate part (30) comprises closing means.

8. A watch according to Claim 7, **characterised in that** the closure means of the two-part intermediate piece (30) are formed on one hand by elements mounted to slide in cylindrical housings (37) in the end (36) of the first part (32) and forced back towards the outside, on either side of said end (36), by elastic means, and on the other hand by grooves (38) formed in the extensions (35) of the second part (33).

9. A watch according to any one of the preceding claims, **characterised in that** the ends of the watch bracelet (4) have a notch (41) closed by a bar (40).
